# EUROPÄISCHE PATENTSCHRIFT

(11) **EP 1 175 712 B1**
(45) Veröffentlichungstag und Bekanntmachung des Hinweises auf die Patenterteilung: **30.07.2003**
(21) Anmeldenummer: 00931110.1
(22) Anmeldetag: 04.05.2000
(51) Int. Cl.: H01R 12/16

(54) **LEITERPLATTEN-STECKVERBINDER**
PRINTED CIRCUIT BOARD CONNECTOR
CONNECTEUR ENFICHABLE POUR CARTES DE CIRCUITS IMPRIMES

(30) Priorität: 06.05.1999 DE 19921021
(43) Veröffentlichungstag der Anmeldung: 30.01.2002
(73) Patentinhaber: TYCO Electronics Logistics AG, 9323 Steinach (CH)
(72) Erfinder: GILLENBERG, Eric, D-67346 Speyer (DE)
(74) Vertreter: Hirsch, Peter, Dipl.-Ing.
(86) Internationale Anmeldenummer: EP0003992
(87) Internationale Veröffentlichungsnummer: WO00069028

(56) Entgegenhaltungen:
- EP-A- 0 892 465
- US-A- 3 955 875
- US-A- 4 552 420
- US-A- 5 171 154

## Beschreibung

Die vorliegende Erfindung betrifft eine Vorrichtung gemäß dem Oberbegriff des Patentanspruchs 1, d.h. einen Leiterplatten-Steckverbinder zum Verbinden einer ersten Leiterplatte und einer im wesentlichen senkrecht auf diese aufsteckbaren zweiten Leiterplatte, wobei der Leiterplatten-Steckverbinder auf der ersten Leiterplatte montiert ist, und wobei der Leiterplatten-Steckverbinder derart ausgebildet ist, daß er mit auf gegenüberliegenden Seiten der zweiten Leiterplatte vorgesehenen elektrischen Verbindern in Kontakt bringbar ist.

Leiterplatten-Steckverbinder, die dazu ausgelegt sind, mit auf gegenüberliegenden Seiten einer Leiterplatte vorgesehenen elektrischen Verbindern in Kontakt gebracht zu werden, sind erforderlich, weil die Anzahl der Kontakte, die Leiterplatten-Steckverbinder aufweisen müssen, immer weiter steigt; über beiderseits einer Leiterplatte vorgesehene elektrische Verbinder können - bezogen auf die Länge der elektrischen Verbinder (der Leiterplatte) - mehr Kontakte untergebracht werden als wenn nur auf einer Seite der Leiterplatte ein elektrischer Verbinder vorgesehen wäre.

Die Herstellung derartiger Leiterplatten-Steckverbinder erfordert wegen der sehr großen Anzahl von in der Regel sehr dicht angeordneten Kontakten, über welche sie mit darauf aufzusteckenden Leiterplatten und mit der sie tragenden Leiterplatte in Verbindung zu bringen sind, höchste Präzision. Dies gilt in besonderem Maße, wenn die Verbindung zwischen dem Leiterplatten-Steckverbinder und der diesen tragenden Leiterplatte nach einem SMT-Verfahren erfolgt (der Leiterplatten-Steckverbinder ein oberflächenmontierbarer Leiterplatten-Steckverbinder ist). Entsprechendes gilt für die auf den Leiterplatten-Steckverbinder aufzusteckende Leiterplatte und die Montage der auf dieser vorgesehenen elektrischen Verbinder.

Unabhängig davon sind Leiterplatten-Steckverbinder der eingangs genannten Art auch nur sehr schwer handhabbar.

Der vorliegenden Erfindung liegt daher die Aufgabe zugrunde, den Leiterplatten-Steckverbinder gemäß dem Oberbegriff des patentanspruchs 1 derart weiterzubilden, daß dieser auch bei höchsten Qualitäts- und Zuverlässigkeitsanforderungen relativ einfach herstellbar und handhabbar ist.

Diese Aufgabe wird erfindungsgemäß durch das im kennzeichnenden Teil des Patentanspruchs 1 beanspruchte Merkmal gelöst.

Demnach ist vorgesehen, daß der Teil des Leiterplatten-Steckverbinders, der mit dem auf der einen Seite der zweiten Leiterplatte vorgesehenen elektrischen Verbinder in Verbindung zu bringen ist, und der Teil des Leiterplatten-Steckverbinders, der mit dem auf der anderen Seite der zweiten Leiterplatte vorgesehenen elektrischen Verbinder in Verbindung zu bringen ist, durch separate elektrische Verbinder gebildet werden.

Eine derartige Aufteilung des Leiterplatten-Steckverbinders in mehrere separate Teileinheiten erweist sich gleich in mehrfacher Hinsicht als vorteilhaft: Einerseits lassen sich dadurch geforderte Toleranzen (beispielsweise die bei SMT-Verfahren geforderte Koplanarität der Anschlüsse) leichter einhalten, andererseits können veränderliche Parameter (beispielsweise unterschiedliche Dicken der auf den Leiterplatten-Steckverbinder aufzusteckenden Leiterplatte) mit geringerem Aufwand berücksichtigt werden, und schließlich lassen sich die kleineren Teileinheiten (beispielsweise von Bestükkungsautomaten) leichter handhaben.

Der beanspruchte Leiterplatten-Steckverbinder ist damit auch bei höchsten Qualitäts- und Zuverlässigkeitsanforderungen relativ einfach herstellbar und handhabbar.

Vorteilhafte Weiterbildungen der Erfindung sind den Unteransprüchen, der folgenden Beschreibung und den Figuren entnehmbar.

Die Erfindung wird nachfolgend anhand von Ausführungsbeispielen unter Bezugnahme auf die Figuren näher beschrieben. Von den Figuren zeigen
- Figur 1: eine perspektivische Ansicht einer Anordnung, in welcher zwei Leiterplatten über den nachfolgend näher beschriebenen Leiterplatten-Steckverbinder miteinander verbunden sind, und
- Figur 2: eine perspektivische Ansicht einer der Teileinheiten, aus welcher der Leiterplatten-Steckverbinder gemäß Figur 1 besteht.

Der nachfolgend näher beschriebene Leiterplatten-Steckverbinder dient zur Verbindung einer ersten Leiterplatte und einer senkrecht auf diese aufsteckbare zweite Leiterplatte.

Die erste Leiterplatte ist beispielsweise eine sogenannte Rückwandleiterplatte oder - allgemeiner ausgedrückt - ein Baugruppenträger; die zweite Leiterplatte ist beispielsweise eine auf eine Rückwandleiterplatte aufzusteckende Einsteckkarte oder - allgemeiner ausgedrückt - eine auf einen Baugruppenträger aufzusteckende Baugruppe.

Der betrachtete Leiterplatten-Steckverbinder ist auf der ersten Leiterplatte montiert und dazu ausgelegt, mit auf gegenüberliegenden Seiten der zweiten Leiterplatte vorgesehenen elektrischen Verbindern in Kontakt zu kommen.

Der Zustand, im welchem die erste Leiterplatte und die zweite Leiterplatte über einen solchen Leiterplatten-Steckverbinder verbunden sind, ist in Figur 1 dargestellt. Dabei sind die erste Leiterplatte mit dem Bezugszeichen 1, der darauf montierte Leiterplatten-Steckverbinder mit dem Bezugszeichen 2, die zweite Leiterplatte mit dem Bezugszeichen 3, und die auf dieser vorgesehenen elektrischen Verbinder mit den Bezugszeichen 4 und 5 bezeichnet.

Der Leiterplatten-Steckverbinder 2 zeichnet sich dadurch aus, daß er aus mehreren separaten Teileinheiten besteht. Bei den separaten Teileinheiten handelt es sich um separate elektrische Verbinder 21 und 22, von welchen einer (der elektrische Verbinder 21) dazu ausgelegt ist, mit dem auf der einen Seite der zweiten Leiterplatte 3 vorgesehenen elektrischen Verbinder (dem elektrischen Verbinder 4) in Kontakt gebracht zu werden, und von welchen der andere (der elektrische Verbinder 22) dazu ausgelegt ist, mit dem auf der anderen Seite der zweiten Leiterplatte 3 vorgesehenen elektrischen Verbinder (dem elektrischen Verbinder 5) in Kontakt gebracht zu werden. Diese elektrischen Verbinder 21 und 22 sind separate Einzelteile, die unabhängig voneinander auf der ersten Leiterplatte 1 montierbar sind.

Die elektrischen Verbinder 21, 22 weisen im betrachteten Beispiel einen identischen Aufbau auf und sind einander um 180° gedreht gegenübergestellt.

Einer der elektrischen Verbinder 21, 22, ist in der Figur 2 dargestellt.

Die elektrischen Verbinder 21, 22 bestehen aus einem Gehäuse 211, ersten Kontaktelementen 212 zur Verbindung derselben mit der ersten Leiterplatte 1, und zweiten Kontaktelementen 213 zur Verbindung derselben mit den elektrischen Verbindern 4, 5 der zweiten Leiterplatte 3.

Die elektrischen Verbinder 21, 22 sind im betrachteten Beispiel oberflächenmontierbare Verbinder. D.h., die ersten Kontaktelemente 212 sind dazu ausgelegt, unter Verwendung eines SMT-Verfahrens mit der ersten Leiterplatte verbunden (verlötet) zu werden. Es sei jedoch bereits an dieser Stelle darauf hingewiesen, daß hierauf keine Einschränkung besteht. Die Verbindung zwischen den elektrischen Verbindern 21, 22 und der ersten Leiterplatte kann auch auf beliebige andere Art und Weise erfolgen.

Bei den zweiten Kontaktelementen 213 handelt es sich um in zwei nebeneinander liegenden Reihen angeordnete Kontaktmesser. D.h., die elektrischen Verbinder 21, 22 sind zweireihige Messerleisten. Dementsprechend handelt es sich bei den elektrischen Verbindern 4, 5 der zweiten Leiterplatte 3 um zweireihige Federleisten. Auch hierauf besteht jedoch keine Einschränkung. Die zweiten Kontaktelemente 213 der elektrischen Verbinder 21, 22 können auch beliebig anders beschaffen und angeordnet sein.

Die elektrischen Verbinder 21, 22 nach Art der Figur 2 können unabhängig voneinander auf die erste Leiterplatte montiert werden. Insbesondere ist es problemlos möglich, den Abstand zu variieren, in welchem sie parallel zueinander angeordnet werden. Dadurch kann der Leiterplatten-Steckverbinder 2 der ersten Leiterplatte 1 denkbar einfach an die jeweilige Dicke der zweiten Leiterplatte 3 angepaßt werden. Zur Anpassung des Leiterplatten-Steckverbinders 2 an die Dicke der zweiten Leiterplatte 3 müssen nur die Lötpads, an welchen die ersten Kontaktelemente 212 der elektrischen Verbinder angelötet werden, entsprechend positioniert werden. Wäre der Leiterplatten-Steckverbinder wie bisher als eine zusammenhängende (einteilige) Einheit ausgebildet, müßten für verschiedene Dicken der zweiten Leiterplatte 3 jeweils verschiedene Leiterplatten-Steckverbinder bereitgestellt werden.

Die Aufteilung des Leiterplatten-Steckverbinders in separate Teileinheiten erweist sich aber auch in anderer Hinsicht als vorteilhaft.

Die Teileinheiten, genauer gesagt die elektrischen Verbinder 21, 22 weisen jeweils eine geringere Anzahl von Kontaktelementen (im betrachteten Beispiel jeweils nur halb so viele Kontaktelemente) auf als der Leiterplatten-Steckverbinder 2. Dies erweist sich insbesondere bei den ersten Kontaktelementen 212 als Vorteil. Diese lassen sich (wegen deren vergleichsweise geringen Anzahl) mit verhältnismäßig geringem Aufwand koplanar ausrichten, was bei Verwendung von SMT-Verfahren zur Verbindung mit der ersten Leiterplatte 1 von größter Bedeutung ist; die Anschlüsse von unter Verwendung eines SMT-Verfahrens zu montierenden Bauteilen müssen bekanntlich koplanar ausgerichtet sein.

Abgesehen davon lassen sich die separaten Teileinheiten der Leiterplatten-Steckverbinders wegen deren vergleichsweise geringen Größe (beispielsweise von Bestückungsautomaten) erheblich einfacher handhaben als ein als eine zusammenhängende Einheit ausgebildeter Leiterplatten-Steckverbinder.

Im betrachteten Beispiel handelt es sich bei den Teileinheiten (den elektrischen Verbindern 21, 22) des Leiterplatten-Steckverbinders um identisch ausgebildete Komponenten. Dies erweist sich zwar als besonders vorteilhaft, weil dann nur eine minimale Anzahl verschiedenartiger Teile hergestellt und montiert werden muß, ist aber nicht zwingend erforderlich. Bei den elektrischen Verbindern 21, 22 kann es sich auch um verschiedene elektrische Verbinder handeln. Beispielsweise kann der erste elektrische Verbinder 21 eine zweireihige Messerleiste sein, und der zweite elektrische Verbinder eine vierreihige Messerleiste.

Der beschriebene Leiterplatten-Steckverbinder ist unabhängig von den Einzelheiten der praktischen Realisierung auch bei höchsten Qualitäts- und Zuverlässigkeitsanforderungen relativ einfach herstellbar und handhabbar.

## Patentansprüche

1. Leiterplatten-Steckverbinder zum Verbinden einer ersten Leiterplatte (1) und einer im wesentlichen senkrecht auf diese aufsteckbaren zweiten Leiterplatte (3), wobei der Leiterplatten-Steckverbinder (2; 21, 22) auf der ersten Leiterplatte (1) montiert ist, und wobei der Leiterplatten-Steckverbinder derart ausgebildet ist, daß er mit auf gegenüberliegenden Seiten der zweiten Leiterplatte (3) vorgesehenen elektrischen Verbindern (4, 5) in Kontakt bringbar ist,
**dadurch gekennzeichnet,**
**daß** der Teil (21) des Leiterplatten-Steckverbinders (2; 21, 22), der mit dem auf der einen Seite der zweiten Leiterplatte (3) vorgesehenen elektrischen Verbinder (4) in Verbindung zu bringen ist, und der Teil (22) des Leiterplatten-Steckverbinders (2; 21, 22), der mit dem auf der anderen Seite der zweiten Leiterplatte (3) vorgesehenen elektrischen Verbinder (5) in Verbindung zu bringen ist, durch separate elektrische Verbinder gebildet werden.

2. Leiterplatten-Steckverbinder nach Anspruch 1,
**dadurch gekennzeichnet,**
**daß** die separaten elektrischen Verbinder (21, 22) einen identischen Aufbau aufweisen.

3. Leiterplatten-Steckverbinder nach Anspruch 1 oder 2,
**dadurch gekennzeichnet,**
**daß** die separaten elektrischen Verbinder (21, 22) einander um 180° gedreht gegenübergesetzt werden.

4. Leiterplatten-Steckverbinder nach einem der vorhergehenden Ansprüche,
**dadurch gekennzeichnet,**
**daß** der Abstand zwischen den separaten elektrischen Verbindem (21, 22) von der Dicke der zweiten Leiterplatte (3) abhängig gemacht wird.

## Claims

1. A printed circuit board connector for connecting a first printed circuit board (1) and a second printed circuit board (3) pluggable substantially perpendicularly thereon, the printed circuit board connector (2; 21, 22) being mounted on the first printed circuit board (1), and the printed circuit board connector being so constructed that it may be brought into contact with electrical connectors (4, 5) provided on opposite sides of the second printed circuit board (3), **characterised in that** the part (21) of the printed circuit board connector (2; 21, 22) intended for connection with the electrical connector (4) provided on the one side of the second printed circuit board (3) and the part (22) of the printed circuit board connector (2; 21, 22) intended for connection with the electrical connector (5) provided on the other side of the second printed circuit board (3) take the form of separate electrical connectors.

2. A printed circuit board connector according to claim 1, **characterised in that** the separate electrical connectors (21, 22) are of identical construction.

3. A printed circuit board connector according to claim 1 or claim 2, **characterised in that**. the separate electrical connectors (21, 22) are positioned opposite one another, rotated by 180°.

4. A printed circuit board connector according to one of the preceding claims, **characterised in that** the distance between the separate electrical connectors (21, 22) is made dependent on the thickness of the second printed circuit board (3).

## Revendications

1. Connecteur de cartes de circuits imprimés servant à connecter une première carte de circuits imprimés (1) et une deuxième carte de circuits imprimés (3) pouvant pour l'essentiel être fixée perpendiculairement sur celle-ci, le connecteur des cartes de circuits imprimés (2; 21, 22) étant monté sur la première carte de circuits imprimés (1), le connecteur de cartes de circuits imprimés étant conçu de sorte à pouvoir être mis en contact avec des connecteurs électriques (4, 5) agencés sur les côtés opposés de la deuxième carte de circuits imprimés (3), **caractérisé en ce que** la partie (21) du connecteur de cartes de circuits imprimés (2; 21, 22), devant être mise en contact avec le connecteur électrique (4) agencé sur un côté de la deuxième carte de circuits imprimés (3) et la partie (22) du connecteur des cartes de circuits imprimés (2; 21, 22) devant être mise en contact avec le connecteur électrique (5) agencé sur l'autre côté de la deuxième carte de circuits imprimés (3) sont constituées par des connecteurs électriques séparés.

2. Connecteur de cartes de circuits imprimés selon la revendication 1, **caractérisé en ce que** les connecteurs électriques séparés (21, 22) ont une construction identique.

3. Connecteur de cartes de circuits imprimés selon les revendications 1 ou 2, **caractérisé en ce que** les connecteurs électriques séparés (21, 22) sont opposés l'un à l'autre à un angle de 180°.

4. Connecteur de cartes de circuits imprimés selon l'une des revendications précédentes, **caractérisé en ce que** la distance entre les connecteurs électriques séparés (21, 22) dépend de l'épaisseur de la deuxième carte de circuits imprimés (3).
